# EUROPÄISCHE PATENTSCHRIFT

(11) **EP 0 708 203 B1**
(45) Veröffentlichungstag und Bekanntmachung des Hinweises auf die Patenterteilung: **20.12.2000**
(21) Anmeldenummer: 95113744.7
(22) Anmeldetag: 01.09.1995
(51) Int. Cl.: D21F 7/00, D21G 7/00

(54) **Vorrichtung und Verfahren zum Befeuchten einer vorbeilaufenden Materialbahn**
Device and method for humidifying a moving web material
Dispositif et méthode pour humidifier une bande de matériau en mouvement

(30) Priorität: 19.10.1994 DE 4437375
(43) Veröffentlichungstag der Anmeldung: 24.04.1996
(73) Patentinhaber: V.I.B. Apparatebau GmbH, D-63477 Maintal (DE)
(72) Erfinder: Winheim, Stefan, D-60388 Frankfurt (DE)
(74) Vertreter: Knoblauch, Andreas, Dr.-Ing.

(56) Entgegenhaltungen:
- CA-A- 1 134 187
- DE-A- 4 336 271
- GB-A- 2 150 163
- US-A- 3 242 587

## Beschreibung

Die Erfindung betrifft eine Vorrichtung zum Befeuchten einer vorbeilaufenden Materialbahn mit Hilfe von Dampf mit einem Gehäuse, das eine der Materialbahn zugewandte Behandlungsseite mit Dampfaustrittsöffnungen und eine Vorderseite am zulaufseitigen Ende der Behandlungsseite aufweist, wobei in Laufrichtung der Materialbahn vor der Behandlungsseite, insbesondere im Bereich der Vorderseite, eine zumindest auf einem Teil ihrer Länge in Richtung auf die Materialbahn über die Behandlungsseite vorstehende Leiste mit einer der Materialbahn zugewandten Kante angeordnet ist und ein Verfahren zum Befeuchten einer vorbeilaufenden Materialbahn mit Hilfe von Dampf, bei dem mindestens ein Dampfstrahl gegen die Materialbahn gerichtet und vor dem Aufbringen des Dampfes die an der Materialbahn anhaftende Luftschicht zumindest teilweise verwirbelt oder abgeschält wird, wobei die Materialbahn als Begrenzung eines vor dem Dampfstrahl gelegenen Spaltes geführt wird, der auch auch von einer Kante einer Leiste begrenzt wird und dessen Dicke einstellbar ist.

Eine Vorrichtung nach dem Oberbegriff des Anspruchs 1 sind aus CA-A-1 134 187 bekannt. Dieses Dokument zeigt einen Dampfblaskasten mit einem Kolbenventil. Der Dampfblaskasten ist hierbei an einer Seite einer im wesentlichen ebenen Materialbahn angeordnet. Er ist in Querrichtung in mehrere Zonen unterteilt. Am Beginn und am Ende der Bedampfungszone steht das Gehäuse etwas über eine Wand über, in der Dampfaustrittsöffnungen angeordnet sind. Bei einer Ausgestaltung, bei der der Dampf auf die Oberfläche einer Walze gerichtet ist, ist eine Doktorblende vorgesehen, die in Richtung auf die Walze vorsteht.

DE-A-43 36 271, aus der eine Vorrichtung nach dem Oberbegriff des Anspruches 1 und ein Verfahren nach dem Oberbegriff des Anspruchs 16 bekannt sind, zeigt eine Blaseinrichtung zum Reinigen einer Trägerbahn eines Siebes in einer Papiermaschine, allgemeiner gesagt einer Blaseinrichtung zum Anblasen einer gelaufenen Bahn mit einem Medium, wie beispielsweise Heißdampf oder Luft. Diese Blaseinrichtung dient zum Reinigen, Kühlen oder Erwärmen einer Papierbahn oder einer Trägerbahn, wie einem Filz oder einem Sieb in einer Papiermaschine. Zwischen der Mündung der Düsen, aus denen das Medium ausgestoßen wird, und der Fläche der Bahn existiert ein Zwischenraum. In Laufrichtung der Bahn gesehen vor den Düsen ist eine Sperre angeordnet, die sich quer zur Laufrichtung der Bahn erstreckt und den Zwischenraum wenigstens teilweise überbrückt.

Derartige Vorrichtungen und Verfahren werden beispielsweise in der Papierindustrie dazu verwendet, die Papierbahn, die hier die Materialbahn bildet, anzufeuchten, bevor die Papierbahn durch einen Walzenspalt einer Walzenanordnung geführt wird. Durch die Befeuchtung kann man einige Parameter der Papierbahn, wie Glanz und Glätte, beeinflussen.

DE 43 01 023 A1 zeigt eine Befeuchtungsvorrichtung, die aufgrund ihrer Keilform relativ dicht vor einem Walzenspalt einer Walzenanordnung angeordnet sein kann, und ein entsprechendes Verfahren. Die Behandlungsseite einer derartigen Vorrichtung muß nicht eben sein. Vielmehr können auch Vertiefungen vorgesehen sein, in denen die Dampfaustrittsöffnungen angeordnet sind. Die Vorderseite ist hierbei die Seite der Vorrichtung, auf die die Materialbahn zuläuft. Bei Verwendung im Zusammenhang mit einer Walzenanordnung ist es also die Seite, die der Walzenanordnung abgewandt ist.

Die Befeuchtung der Materialbahn mit Hilfe von Dampf hat sich bewährt. Man erzielt hierbei eine relativ gleichmäßige Befeuchtung. Problematisch ist jedoch, daß der Dampf zunächst einmal die an der Materialbahn anhaftende Luftschicht durchdringen muß, bevor er die Materialbahn befeuchten kann. Dies ist insbesondere dann wichtig, wenn man die Befeuchtung so steuern will, daß der Dampf erst auf der Materialbahn kondensiert, also nicht vorher in der Luft kondensiert und sich dann in Form von Tröpfchen auf der Materialbahn niederschlägt. Man hat gute Erfolge damit erzielt, daß man die Dampfgeschwindigkeit steigert. Der Dampf hat dann eine so große Energie, daß er die anhaftende Luftschicht durchdringen kann. Je höher die gewünschte Dampfgeschwindigkeit ist, desto größer muß der Dampfdruck gewählt werden, was den apparativen Aufwand der Vorrichtung und den energetischen Aufwand beim Betrieb vergrößert. Darüber hinaus besteht die Gefahr, daß der Dampf dann nicht mehr vollständig von der Materialbahn aufgenommen wird, sondern teilweise reflektiert wird und sich in der Umgebung verteilt.

Der Erfindung liegt die Aufgabe zugrunde, die Befeuchtung einer vorbeilaufenden Materialbahn zu verbessern.

Diese Aufgabe wird bei einer Vorrichtung der eingangs genannten Art dadurch gelöst, daß die Leiste zum Einstellen eines Abstandes zwischen der Materialbahn und der Kante am Gehäuse verstellbar angeordnet ist.

Hierdurch kann man zunächst einmal erreichen, daß ein einseitig zumindest weitgehend geschlossener Bedampfungsraum zwischen der Vorrichtung und der Materialbahn entsteht. Die Leiste hat in Laufrichtung der Materialbahn nur eine sehr kleine Ausdehnung. Man kann sie abstrakt gesprochen als eine Art Linie bezeichnen. Die Leiste kann damit mit einem kleineren Abstand zur Materialbahn angeordnet werden als die Vorrichtung selbst. Auch wenn ein kleiner Spalt zwischen der Materialbahn und der Kante verbleibt, ist dem Dampf ein Weg in die Umgebung versperrt. Der kleine verbleibende Spalt wird strömungstechnisch durch die vorbeilaufende Materialbahn so beaufschlagt, daß etwa dorthin gelangender Dampf sofort wieder von der Vorderseite weg in Richtung auf die Behandlungsseite mitgerissen wird. Möglicherweise hat die Kante aber noch einen weiteren Effekt. Aufgrund der Möglichkeit, die Kante relativ dicht an der Materialbahn anzuordnen, ergibt sich vermutlich eine Art Schäleffekt, so daß die an der Materialbahn anhaftende Luftschicht gestört oder sogar abgehoben wird. Hinter der Kante kann der Dampf dann leichter an die Materialbahn gelangen und dort kondensieren. Der Wirkungsgrad wird dadurch deutlich verbessert. Man kann also entweder bei gleichem Befeuchtungsergebnis den zum Befeuchten notwendigen Aufwand verringern oder man kann bei gleichem Aufwand die Menge an übertragbarer Feuchtigkeit auf die Materialbahn vergrößern. Letzterer Fall ist vor allem dann interessant, wenn die Bewegungsgeschwindigkeit der Materialbahn anwächst. Die Kante kann man auch als Arbeits-, Abschäl-, Ableit-, Abriß- oder Abdichtkante bezeichnen. Wenn die Leiste zum Einstellen eines Abstandes zwischen der Materialbahn und der Kante am Gehäuse verstellbar angeordnet ist, ergibt sich eine größere Freiheit bei der Montage der Befeuchtungsvorrichtung. In vielen Fällen ist es recht schwierig, das Gehäuse so genau zu plazieren, daß der gewünschte enge Abstand zwischen Materialbahn und Kante eingestellt wird. Wenn aber die Leiste am Gehäuse verstellbar ist, reicht eine Grobpositionierung des Gehäuses aus, während die Feinabstellung durch die Verschiebung der Leiste am Gehäuse erzielt wird.

In einer besonders bevorzugten Ausgestaltung ist vorgesehen, daß die Kante quer zur Laufrichtung der Materialbahn gekrümmt ist und die Krümmung einstellbar ist. In vielen Fällen ist vor dem Walzenspalt der Walzenspaltanordnung, beispielsweise einem Kalander, eine sogenannte Breitstreckwalze angeordnet, die dafür sorgt, daß die Materialbahn beim Durchlaufen des Walzenspaltes ihre größtmögliche Querausdehnung erhält. Eine derartige Breitstreckwalze weist zumindest an der Stelle, an der die Materialbahn aufliegt, eine gekrümmte Oberfläche auf, die beispielsweise dadurch erzielt werden kann, daß die Breitstreckwalze etwas durchgebogen ist. Dies führt aber dazu, daß die Materialbahn nicht mehr ausschließlich in einer Ebene liegt, sondern eine entsprechende Wölbung erhält. Hierdurch ändert sich der Abstand der Materialbahn zum Gehäuse in Querrichtung. Beispielsweise kann er in der Mitte größer als an den Rändern sein. Dementsprechend würde sich auch der Abstand zur Kante ändern. Wenn nun die Kante entsprechend gekrümmt ist, läßt sich die Kante in einer Richtung quer zur Laufrichtung der Materialbahn, d.h. in Querrichtung, der Materialbahn nachführen.

Vorzugsweise weist die Kante einen über die Breite der Materialbahn konstanten Abstand zur Materialbahn auf. Dadurch, daß über die Bahnbreite ein konstanter Abstand zur Materialbahn eingehalten werden kann, wird auch eine sehr gleichmäßige Befeuchtung erzielt. Die Gleichmäßigkeit der Befeuchtung wird zum einen darauf zurückgeführt, daß der Dampfdruck über die Breite der Materialbahn im wesentlichen gleich gehalten werden kann. Der Spalt zwischen der Materialbahn und der Kante ist so gleichmäßig, daß an keiner Stelle größere Strömungsunterschiede entstehen, die den Dampf veranlassen könnten, einen bestimmten, bevorzugten Strömungspfad nach außen auszubilden. Darüber hinaus wird mit dieser Maßnahme auch sichergestellt, daß die Störung der an der Materialbahn anhaftenden Luftschicht über die Breite der Materialbahn im wesentlich gleichförmig erfolgt, so daß auch hier die entsprechende Gleichförmigkeit der Befeuchtung mit Hilfe von Dampf sichergestellt werden kann.

Bevorzugterweise liegt der Abstand im Bereich von 2 bis 12 mm. Bei dieser Größenordnung ist einerseits ein ausreichender Abstand zwischen der Materialbahn und der Kante vorhanden, um das Risiko der Beschädigung der Materialbahn kleinzuhalten. Andererseits ist die Kante noch dicht genug an der Materialbahn, um einerseits das Austreten von Dampf in größerem Umfang zu verhindern und andererseits die an der Materialbahn anhaftende Luftschicht ausreichend zu stören.

Vorzugsweise weist die Leiste Schlitze auf, die von der der Kante entgegengesetzten Kante ausgehen und gegebenenfalls in Löchern enden, deren Durchmesser größer als die Breite der Schlitze ist. Auf diese Weise wird es möglich, die Leiste, die aufgrund ihrer Funktion als Begrenzungswand des Bedampfungsraumes im wesentlichen als ebenes Gebilde ausgestaltet ist, so zu verbiegen, daß sich die Kante krümmt. Beim Verbiegen der Leiste ändert sich der Abstand der Begrenzungen der Schlitze, d.h. die Schlitze werden an ihrem der Kante entgegengesetzten Ende breiter oder schmaler, je nachdem, in welche Richtung die Krümmung der Kante erfolgen soll. Die Schlitze können hierbei relativ schmal sein. Eine Breite von etwa 5 bis 8 mm reicht in den meisten Fällen aus. Der Abstand zur Kante liegt bevorzugterweise etwa im Bereich 10 bis 12 mm und der Durchmesser der Löcher kann etwa 15 mm betragen. Die Löcher haben den Vorteil, daß die Spannungsverteilung im Material an den Enden der Löcher verbessert wird, so daß die Gefahr einer Rißbildung vermindert wird.

Vorzugsweise ist die Leiste hierzu aus mindestens zwei Materiallagen zusammengesetzt, wobei jede Materiallage Schlitze aufweist und die Schlitze versetzt zueinander angeordnet sind. Auf diese Weise ist es möglich, eine weitgehend dichte Begrenzungswand des Bedampfungsraumes zu erzeugen, die dennoch so verbiegbar ist, daß die Kante mit einer vorbestimmten Krümmung eingestellt werden kann.

Vorzugsweise liegt eine der beiden Materiallagen am Gehäuse, das an dieser Stelle beheizt ist, zumindest teilweise flächig an und weist eine gute Wärmeleitfähigkeit auf, die insbesondere mindestens der von Kupfer entspricht. Durch die gute Wärmeleitfähigkeit wird die Temperatur des Gehäuses schnell und gleichmäßig auf der Leiste verteilt. Diese Temperatur wird dann auch auf die andere Materiallage übertragen. Auf diese Weise wird die Leiste beheizt und zwar mit relativ einfachen Mitteln. Man kann hierdurch die Bildung von Kondensat an der Leiste zumindest weitgehend verhindern.

Vorzugsweise weist die Leiste Langlöcher auf, durch die an der Vorderseite des Gehäuses befestigte Bolzen geführt sind. Man kann nun die Bolzen bzw. auf die Bolzen aufgeschraubte Muttern lösen, die Leiste und die Krümmung der Kante entsprechend einstellen und die Bolzen bzw. die Muttern wieder befestigen. Auf diese Weise ist eine einfache Einstellung möglich, was insbesondere deswegen von Vorteil ist, weil die Einstellung bei aufgelegter Materialbahn erfolgen kann. Man kann damit den Abstand zwischen Kante und Materialbahn unmittelbar nach der Einstellung kontrollieren bzw. die Stellung der Kante unmittelbar an die Position oder Lage der Materialbahn anpassen.

Vorzugsweise sind die Materiallagen an vorbestimmten Verbindungsstellen miteinander verbunden, wobei in Querrichtung zwischen zwei Verbindungsstellen mindestens ein Schlitz jeder Materiallage angeordnet ist. Die Leiste wird durch die Verbindung als ein einziges, zusammenhängendes Teil handhabbar. Insbesondere beim Einstellen der Krümmung erleichtert dies die Handhabung. Dennoch ist die Verbiegbarkeit der Leiste sichergestellt.

Vorzugsweise ist die Leiste im Bereich der Kante in Richtung der ablaufenden Materialbahn umgebogen. Die Kante stellt sich der Materialbahn als Rundung dar. Hierdurch wird die Gefahr einer Beschädigung der Materialbahn drastisch vermindert. Man kann nun durchaus auch kleinere Berührungen der Kante durch die Materialbahn in Kauf nehmen, wenngleich diese auch nicht erwünscht sind. Dadurch, daß die Leiste in Richtung der ablaufenden Materialbahn umgebogen ist, entsteht zusätzlich eine etwas längere Drosselstrecke, die es dem Dampf erschwert, an dieser Stelle aus dem Bedampfungsraum zu entweichen.

In einer alternativen Ausgestaltung kann die Leiste im Bereich der Kante in Richtung der zulaufenden Materialbahn um einen Winkel im Bereich von 30° bis 70° abgewinkelt sein. Bei einer derartigen Ausgestaltung ist die Schälwirkung der Kante noch stärker. Die an der Materialbahn anhaftende Luft wird nach Art eines Hobels abgehoben und zwar insbesondere dann, wenn die Kante der Materialbahn relativ dicht benachbart ist. Es empfiehlt sich hierbei, die Kante abzurunden. Dennoch muß ein gewisser Mindestabstand zur Materialbahn eingehalten werden, um eine versehentliche Berührung möglichst zuverlässig auszuschließen. Der verbleibende Spalt kann dann durch den Dampfdruck auf der anderen Seite der Materialbahn weitgehend abgedichtet werden.

In einer besonders bevorzugten Ausgestaltung ist an der Rückseite des Gehäuses eine in Richtung auf die Materialbahn über die Behandlungsseite vorstehende zweite Leiste angeordnet, deren der Materialbahn zugewandte Kante mit ihrer Krümmung einstellbar ist. Diese Leiste entspricht im wesentlichen der an der Vorderseite angeordneten Leiste. Eine derartige zweite Leiste ist immer dann sinnvoll, wenn die Vorrichtung zum Befeuchten der Materialbahn zwischen einer Breitstreckwalze und dem Walzenspalt verwendet wird und die Entfernung zum Walzenspalt noch so groß ist, daß die Materialbahn immer noch eine nicht vernachlässigbare Durchwölbung hat, wenn sie bedampft wird. Durch die zweite Leiste wird der Bedampfungsraum nach hinten, also zum Walzenspalt hin, abgeschlossen, so daß die Gleichmäßigkeit der Bedampfung nicht dadurch leidet, daß der Dampf in der Mitte der Materialbahn leichter entweichen kann.

Mit Vorteil weist das Gehäuse eine zumindest teilweise abgeschrägte Rückseite auf, an der eine Dichtleiste angeordnet ist. Die Ausbildung mit einer abgeschrägten Dichtleiste ist aus DE 43 01 023 A1 bekannt. Durch die zusätzliche Maßnahme der Dichtleiste kann man nun den Bedampfungsraum zwischen dem Gehäuse und der Materialbahn an der Rückseite ebenfalls abschließen. Dies verhindert oder erschwert das Entweichen von Dampf an dieser Stelle, so daß die Umgebung weniger stark mit Dampf belastet wird. Darüber hinaus erschwert diese Dichtleiste aber auch das Eintragen von Luft in den Bedampfungsraum mit der dadurch bedingten Abkühlung, so daß weniger Energie für die Aufrechterhaltung der gewünschten Temperatur im Bedampfungsraum benötigt wird.

Vorzugsweise ist die Dichtleiste aus einem wenig abriebfesten Kunststoff gebildet. Die Abriebfestigkeit bezieht sich hierbei auf das Verhältnis zwischen der Walze, der benachbart die Dichtleiste angeordnet werden soll, und der Dichtleiste selbst. Wenn die Walze an der Dichtleiste reibt, ist das Verhältnis der Abriebfestigkeiten so gewählt, daß an der Walze praktisch keine Veränderungen zu beobachten sind, während die Dichtleiste sehr schnell abgeschliffen wird. Dies hat den Vorteil, daß man das mit der Dichtleiste versehene Gehäuse in die gewünschte Position vor dem Walzenspalt verschieben kann. Die Dichtleiste ist hierbei etwas überdimensioniert. Die Walze wird dann die Dichtleiste einschleifen, so daß ein sehr enger Spalt zwischen Dichtleiste und Walze entsteht, ohne daß weitere Einstellarbeiten notwendig sind. Wenn die Walze die Dichtleiste erst einmal entsprechend eingeschliffen hat, wird die Dichtleiste nicht weiter beansprucht. Aus diesem Grunde kann die Dichtleiste relativ schwach dimensioniert sein.

Hierbei ist besonders bevorzugt, daß die Dichtleiste über eine Schnellwechselverbindung mit dem Gehäuse verbunden ist. Da die Dichtleiste sozusagen als Verschleißteil ausgebildet ist, sollte ihr Wechseln mit einem geringen Aufwand verbunden sein. Die Schnellwechselverbindung kann beispielsweise durch eine Schiene gebildet sein, auf die die Dichtleiste aufgeschoben wird. In vielen Fällen wird aber auch eine Steckverbindung oder ähnliches ausreichen.

Die Aufgabe wird bei einem Verfahren der eingangs genannten Art dadurch gelöst, daß die Krümmung der Kante quer zur Laufrichtung der Materialbahn so eingestellt wird, daß die Kante einer Wölbung der Materialbahn quer zu ihrer Laufrichtung folgt.

Wie oben im Zusammenhang mit der Vorrichtung erläutert, bewirkt diese Störung der an der Materialbahn anhaftende Luftschicht, daß der Dampf einen geringeren Widerstand zu überwinden hat. Er gelangt damit auch dann an die Materialbahn, wenn er eine geringere Geschwindigkeit hat. Der Spalt dient zum Verwirbeln oder Abschälen der Luftschicht. Dadurch, daß die Materialbahn eine bewegte Grenze dieses Spaltes bildet, sind keine weiteren Maßnahmen erforderlich, um diese Störung der anhaftenden Luftschicht zu bewirken. Mit der Einstellbarkeit der Dicke des Spaltes ist es nun möglich, die Störung der Luftschicht relativ genau zu beeinflussen. Hierbei kann man weitere Parameter berücksichtigen, beispielsweise die Geschwindigkeit der Materialbahn oder den Druck des Dampfes des Dampfstrahls. Insbesondere bei der Verwendung einer Breitstreckwalze vor der Befeuchtung konnten bislang Probleme auftreten, weil die Befeuchtung über die Breite der Materialbahn nur mit Hilfe von zusätzlichen Maßnahmen gleichmäßig einstellbar war. Insbesondere in der Mitte, wo der Abstand zwischen der Befeuchtungseinrichtung und der Materialbahn am größten war, konnte der Dampf bislang vielfach entweichen, bevor er die Materialbahn beaufschlagt hatte. Dies wird durch die Krümmung des Spaltes nunmehr zumindest weitgehend verhindert.

Vorzugsweise ist die Dicke des Spaltes im Bereich von 2 bis 12 mm einstellbar. Wie oben bereits ausgeführt, hat sich diese Dicke als vorteilhaft erwiesen.

Vorzugsweise wird der Spalt quer zur Laufrichtung der Materialbahn auf eine gleichbleibende Dicke eingestellt. Hierbei ist keine Konstanz im mathematischen Sinne erforderlich. Notwendig ist lediglich, daß über die Breite der Bahn der Spalt keine ausgeprägten Unterschiede aufweist, so daß einerseits der Dampf überall die gleichen Strömungsverhältnisse vorfindet, andererseits die Störung der Luftschicht an der Materialbahn überall im wesentlichen gleichmäßig erfolgt.

Hierbei ist bevorzugt, daß das Verwirbeln oder Abschälen der Luftschicht am Beginn oder unmittelbar vor dem Spalt erfolgt, der entgegen der Laufrichtung der Materialbahn von einem Dampfdruck beaufschlagt ist. Der Spalt ist zwar in den meisten Fällen notwendig, um eine Beschädigung der Materialbahn oder gar ein Abreißen zu verhindern. Dieses Risiko besteht, wenn die Materialbahn beim Vorbeilauf gegen die Behandlungsvorrichtung schlägt. Ein kleiner Spalt läßt sich aber problemlos durch einen entsprechenden Dampfdruck abdichten, der beim Beaufschlagen der Materialbahn mit Dampf ohnehin im Behandlungsraum entsteht.

Die Erfindung wird im folgenden anhand eines bevorzugten Ausführungsbeispiels in Verbindung mit der Zeichnung beschrieben. Hierin zeigen:
- Fig. 1: eine Bedampfungsvorrichtung vor einem Walzenspalt,
- Fig. 2: eine Einzelheit X aus Fig. 1,
- Fig. 3: eine schematische Ansicht aus Richtung III nach Fig. 1,
- Fig. 4: eine Leiste,
- Fig. 5: die Leiste in gekrümmten Zustand und
- Fig. 6: eine alternative Ausgestaltung der Leiste.

Eine Vorrichtung 1 zum Befeuchten einer vorbeilaufenden Materialbahn 2 ist in Fig. 1 in einer typischen Arbeitsumgebung dargestellt, nämlich zwischen einem durch zwei Walzen 3, 4 gebildeten Walzenspalt 5 und einer Breitstreckwalze 6. Die Breitstreckwalze ist, wie dies aus Fig. 3 ersichtlich ist, durchgebogen. Die Materialbahn 2, beispielsweise eine Papierbahn, ist also entsprechend gewölbt. Dies hat zur Folge, daß sie, wie dies mit gestrichelten Linien dargestellt ist, in der Mitte ihrer Querausdehnung weiter angehoben ist als an ihren Rändern. Diese Wölbung nimmt in Richtung auf den Walzenspalt 5 hin ab. Dort ist die Materialbahn 2 wieder vollkommen eben.

Die Vorrichtung 1 weist ein Gehäuse 7 auf, das eine Behandlungsseite 8, eine Vorderseite 9 und eine Rückseite 10 aufweist. Bei einer in Richtung eines Pfeiles 11 von der Breitstreckwalze 6 zum Walzenspalt 5 laufenden Materialbahn 2 ist die Vorderseite 9 der zulaufenden Materialbahn zugewandt.

An der Behandlungsseite 8 sind Dampfaustrittsöffnungen 12 vorgesehen, die in Fig. 1 schematisch dargestellt sind. Die Behandlungsseite 8 muß nicht durch eine ebene Wand gebildet sein. Vielmehr können die Dampfaustrittsöffnungen 12 auch in einer Vertiefung 13 angeordnet sein, wie dies aus DE 43 01 023 A1 bekannt ist. Zwischen der Behandlungsseite 8 und der Materialbahn 2 ist somit ein Bedampfungsraum 14 gebildet.

An der Vorderseite 9 des Gehäuses ist eine Leiste 15 in Richtung eines Doppelpfeiles 16 verschiebbar angeordnet. Die Leiste 15 weist eine Kante 17 auf, die durch das Verschieben des Doppelpfeiles 16 dichter an die Materialbahn 2 herangeführt oder weiter von ihr entfernt werden kann. Die Kante ist zur Behandlungsseite hin umgebogen, d.h. in Bewegungsrichtung 11 der Materialbahn 2. Die Leiste 15 ist mit Hilfe von Bolzen 18 und Muttern 19, die durch Langlöcher 20 (Fig. 4 und 5) geführt sind, an der Vorderseite 9 des Gehäuses 7 befestigt. Nach Lösen einer Mutter 19 läßt sich die Leiste 15 in Richtung des Doppelpfeiles 16 verschieben. Zwischen der Kante 17 und der Materialbahn 2 ist ein Spalt der Dicke A gebildet.

Die Leiste 15 besteht aus zwei Materiallagen, nämlich aus einem Kupferblech 21 und aus einem VA-Blech 22, d.h. einem Blech aus Edelstahl. Das Kupferblech 21 liegt flächig am Gehäuse 7 an. Das Gehäuse 7 ist zumindest an dieser Stelle beheizt. Dadurch läßt sich Wärme auf das Kupferblech 21 übertragen. Das Kupferblech 21 gibt die Wärme an das Edelstahlblech 22 weiter, so daß sich die Leiste 15 auf erhöhter Temperatur befindet. Eine Kondensatbildung an der Leiste 15 wird hierdurch recht zuverlässig vermieden.

In Fig. 4 ist eine Draufsicht auf die Leiste 15 dargestellt. Das Edelstahlblech 22 ist hier mit durchgezogenen Linien dargestellt, das Kupferblech 21 mit gestrichelten Linien. Wie ersichtlich, weist sowohl das Edelstahlblech 22 als auch das Kupferblech 21 Schlitze 23, 24 auf, die von einer der Kante 17 entgegengesetzten Längskante 25 der Leiste 15 ausgehen. Die Schlitze 23 des Edelstahlblechs 22 und die Schlitze 24 des Kupferblechs 21 sind dabei so versetzt zueinander angeordnet, daß das Edelstahlblech 22 die Schlitze 24 im Kupferblech 21 abdeckt, während das Kupferblech 21 die Schlitze 23 im Edelstahlblech 22 abdeckt. Die Schlitze 23, 24 haben eine Breite im Bereich von 5 bis 10 mm. Sie durchsetzen die jeweiligen Bleche 21, 22 nahezu vollständig. Es verbleibt im Bereich der Kante 17 ein Steg mit einer Höhe von etwa 10 bis 15 mm. Die Schlitze 23, 24 enden in einer Bohrung 26, 27 mit einem vergrößerten Durchmesser, der etwa 15 mm betragen kann. Durch diese Ausgestaltung ist es möglicht, die Leiste 15 in ihrer Ebene so zu verbiegen, daß eine gekrümmte Kante 17 entsteht, die in Fig. 5 vergrößert und mit stark übertriebener Krümmung dargestellt ist.

Wie aus Fig. 3 ersichtlich ist, kann man die Krümmung der Leiste, genauer gesagt die Krümmung der Kante 17, dann so einstellen, daß sie der durch die Breitstreckwalze 6 hervorgerufenen Wölbung der Materialbahn 2 entspricht.

Das Kupferblech 21 und das Edelstahlblech 22 sind durch Schweißpunkte 28 miteinander verbunden. Die Schweißpunkte 28 dienen lediglich dazu, daß die beiden Bleche 21, 22 gemeinsam handhabbar sind. Die hauptsächliche Fixierung der beiden Bleche 21, 22 aneinander erfolgt jedoch durch die Muttern 19 auf den Bolzen 18. Dementsprechend sind die Schweißpunkte 28 auch nur in größeren Abständen vorgesehen. Die Abstände sind so groß, daß zwischen zwei in Querrichtung benachbarten Schweißpunkten mindestens ein Paar Schlitze vorgesehen ist. Im dargestellten Ausführungsbeispiel sind sogar vier Schlitzpaare vorgesehen. Trotz der Verbindung der beiden Bleche 21, 22 aneinander läßt sich also die Kante 17 mit der gewünschten Krümmung einstellen.

An der Rückseite 10 des Gehäuses ist eine zweite Leiste 31 angeordnet, die ebenfalls über die Behandlungsseite 8 übersteht. Die Leiste 31 entspricht in ihrem Aufbau der Leiste 15, d.h. die der Materialbahn 2 benachbarte Kante ist gekrümmt, wobei die Krümmung so einstellbar ist, daß sie der durch die Breitstreckwalze hervorgerufenen Wölbung der Materialbahn folgt.

An der Rückseite 10 des Gehäuses 7, die zumindest teilweise geneigt ist, ist alternativ oder zusätzlich eine Dichtleiste 29 vorgesehen. Diese Dichtleiste 29 ist auf eine Schiene 30 am Gehäuse 7 aufgeschoben. Sie läßt sich dementsprechend relativ schnell und leicht auswechseln. Die Dichtleiste 29 ist im Betrieb der dem Gehäuse 7 benachbarten Walze 4 benachbart. Sie besteht aus einem wenig abriebfesten Kunststoff, ist also als Verschleißteil ausgebildet. Die Dichtleiste 29 wird mit einem geringen Übermaß eingesetzt. Wenn dann die Vorrichtung 1 in die Arbeitsposition verbracht wird, schleift die Walze 4 die Dichtleiste 29 in die gewünschte Form, ohne selbst beschädigt zu werden. Dadurch wird der Bedampfungsraum 14 auch an seiner Rückseite weitgehend abgedichtet.

Fig. 6 zeigt eine alternative Ausgestaltung einer Leiste 15', bei der Teile, die denen der Fig. 1 bis 5 entsprechen, mit den gleichen Bezugszeichen versehen sind. Geänderte Teile sind mit gestrichenen Bezugszeichen versehen. Die einzige Änderung gegenüber der Ausgestaltung nach den Fig. 1 bis 5 besteht darin, daß die Leiste 15' nun nicht mehr in Richtung der ablaufenden Materialbahn umgebogen ist, wie dies aus Fig. 2 ersichtlich ist, sondern daß sie entgegen der Laufrichtung der Materialbahn 2 abgewinkelt ist und zwar um einen Winkel a, der sich im Bereich von 30° bis 70° bewegen kann. Die Wahl des genauen Winkels hängt unter anderem von der gewünschten Bahngeschwindigkeit ab. Mit einer derartigen Ausgestaltung läßt sich ein verbesserter Schäleffekt erreichen. Die an der Materialbahn anhaftende Luftschicht wird durch den durch die Kante 17' gebildeten Keil regelrecht abgehoben. Da in der Regel ein gewisser Mindestabstand A im Bereich von 3 bis 10 mm eingehalten werden muß, wird dieses Abheben durch einen Dampfdruck unterstützt, der sich auf der Rückseite der Leiste 15' ausbildet.

## Patentansprüche

1. Vorrichtung zum Befeuchten einer vorbeilaufenden Materialbahn (2) mit Hilfe von Dampf mit einem Gehäuse (7), das eine der Materialbahn (2) zugewandte Behandlungsseite (8) mit Dampfaustrittsöffnungen (12) und eine Vorderseite (9) am zulaufseitigen Ende der Behandlungsseite (8) aufweist, wobei in Laufrichtung der Materialbahn (2) vor der Behandlungsseite (8), insbesondere im Bereich der Vorderseite (9), eine zumindest auf einem Teil ihrer Länge in Richtung auf die Materialbahn (2) über die Behandlungsseite (8) vorstehende Leiste (15) mit einer der Materialbahn (2) zugewandten Kante (17) angeordnet ist, dadurch gekennzeichnet, daß die Leiste (15) zum Einstellen eines Abstandes (A) zwischen der Materialbahn und der der Materialbahn (2) zugewandten Kante am Gehäuse (7) verstellbar angeordnet ist.

2. Vorrichtung nach Anspruch 1, dadurch gekennzeichnet, daß die Kante (17) quer zur Laufrichtung der Materialbahn (2) gekrümmt ist und die Krümmung einstellbar ist.

3. Vorrichtung nach Anspruch 1 oder 2, dadurch gekennzeichnet, daß die Kante (17) einen über die Breite der Materialbahn (2) konstanten Abstand (A) zur Materialbahn (2) aufweist.

4. Vorrichtung nach Anspruch 3, dadurch gekennzeichnet, daß der Abstand (A) im Bereich von 2 bis 12 mm liegt.

5. Vorrichtung nach einem der Ansprüche 1 bis 4, dadurch gekennzeichnet, daß die Leiste (15) Schlitze (23, 24) aufweist, die von der der Kante (17) entgegengesetzten Kante (25) ausgehen und gegebenenfalls in Löchern (26, 27) enden, deren Durchmesser größer als die Breite der Schlitze (23, 24) ist.

6. Vorrichtung nach Anspruch 5, dadurch gekennzeichnet, daß die Leiste (15) aus mindestens zwei Materiallagen (21, 22) zusammengesetzt ist, wobei jede Materiallage (21, 22) Schlitze (23, 24) aufweist und die Schlitze (23, 24) versetzt zueinander angeordnet sind.

7. Vorrichtung nach Anspruch 6, dadurch gekennzeichnet, daß eine der beiden Materiallagen (21) am Gehäuse (7), das an dieser Stelle beheizt ist, zumindest teilweise flächig anliegt und eine gute Wärmeleitfähigkeit aufweist, die insbesondere mindestens der von Kupfer entspricht.

8. Vorrichtung nach einem der Ansprüche 5 bis 7, dadurch gekennzeichnet, daß die Leiste (15) Langlöcher (20) aufweist, durch die an der Vorderseite (9) des Gehäuses (7) befestigte Bolzen (18) geführt sind.

9. Vorrichtung nach einem der Ansprüche 6 bis 8, dadurch gekennzeichnet, daß die Materiallagen (21, 22) an vorbestimmten Verbindungsstellen (28) miteinander verbunden sind, wobei in Querrichtung zwischen zwei Verbindungsstellen (28) mindestens ein Schlitz (23, 24) jeder Materiallage (21, 22) angeordnet ist.

10. Vorrichtung nach einem der Ansprüche 1 bis 9, dadurch gekennzeichnet, daß die Leiste (15) im Bereich der Kante (17) in Richtung der ablaufenden Materialbahn (2) umgebogen ist.

11. Vorrichtung nach einem der Ansprüche 1 bis 9, dadurch gekennzeichnet, daß die Leiste (15') im Bereich der Kante (17') in Richtung der zulaufenden Materialbahn um einen Winkel (a) im Bereich von 30° bis 70° abgewinkelt ist.

12. Vorrichtung nach einem der Ansprüche 1 bis 11, dadurch gekennzeichnet, daß an der Rückseite (10) des Gehäuses eine in Richtung auf die Materialbahn (2) über die Behandlungsseite (8) vorstehende zweite Leiste (31) angeordnet ist, deren der Materialbahn (2) zugewandte Kante mit ihrer Krümmung einstellbar ist.

13. Vorrichtung nach einem der Ansprüche 1 bis 12, dadurch gekennzeichnet, daß das Gehäuse (7) eine zumindest teilweise abgeschrägte Rückseite (10) aufweist, an der eine Dichtleiste (29) angeordnet ist.

14. Vorrichtung nach Anspruch 13, dadurch gekennzeichnet, daß die Dichtleiste (29) aus einem wenig abriebfesten Kunststoff gebildet ist.

15. Vorrichtung nach Anspruch 13 oder 14 dadurch gekennzeichnet, daß die Dichtleiste (29) über eine Schnellwechselverbindung (30) mit dem Gehäuse (7) verbunden ist.

16. Verfahren zum Befeuchten einer vorbeilaufenden Materialbahn (2) mit Hilfe von Dampf, bei dem mindestens ein Dampfstrahl gegen die Materialbahn gerichtet und vor dem Aufbringen des Dampfes die an der Materialbahn (2) anhaftende Luftschicht zumindest teilweise verwirbelt oder abgeschält wird, wobei die Materialbahn als Begrenzung eines vor dem Dampfstrahl gelegenen Spaltes geführt wird, der auch von einer Kante (17) einer Leiste (15) begrenzt wird und dessen Dicke einstellbar ist, dadurch gekennzeichnet, daß die Krümmung der Kante (17) quer zur Laufrichtung der Materialbahn (2) so eingestellt wird, daß die Kante (17) einer Wölbung der Materialbahn (2) quer zu ihrer Laufrichtung folgt.

17. Verfahren nach Anspruch 16, dadurch gekennzeichnet, daß die Dicke des Spaltes im Bereich von 2 bis 12 mm einstellbar ist.

18. Verfahren nach Anspruch 16 oder 17, dadurch gekennzeichnet, daß der Spalt quer zur Laufrichtung der Materialbahn (2) auf eine gleichbleibende Dicke (A) eingestellt wird.

19. Verfahren nach einem der Ansprüche 16 bis 18, dadurch gekennzeichnet, daß das Verwirbeln oder Abschälen der Luftschicht am Beginn oder unmittelbar vor dem Spalt erfolgt, der entgegen der Laufrichtung der Materialbahn von einem Dampfdruck beaufschlagt ist.

## Claims

1. Device for moistening a passing web of material (2) with the aid of steam having a housing (7) which has a treatment side (8) facing towards the web of material (2) having steam discharge openings (12) and a front end (9) at the feed end of the treatment side (8), a batten (15) having an edge (17) facing towards the web of material (2) projecting over the treatment side (8) at least for part of its length in the direction of the web of material (2) being arranged in the direction of travel of the web of material (2) ahead of the treatment side (8), in particular in the region of the front end (9), characterized in that the batten (15) is arranged adjustably for setting a spacing (A) between the web of material and the edge of the housing (7) facing towards the web of material (2).

2. Device according to Claim 1, characterised in that the edge (17) is curved transversely to the direction of travel of the web of material (2) and the curvature is adjustable.

3. Device according to Claim 1 or 2, characterised in that the edge (17) is at a distance (A) from the web of material (2) which is constant over the width of the web of material (2).

4. Device according to Claim 3, characterised in that the spacing (A) is in the range of 2 to 12 mm.

5. Device according to Claims 1 to 4,
characterised in that the batten (15) has slits (23, 24) which proceed from the edge (25) opposite the edge (17) and may possibly terminate in holes (26, 27) whose diameter is greater than the width of the slits (23, 24).

6. Device according to Claim 5, characterised in that the batten (15) is composed of at least two layers of material (21, 22), each layer of material (21, 22) possessing slits (23, 24) and the slits (23, 24) being offset relative to one another.

7. Device according to Claim 6, characterised in that one of the two layers of material (21) rests at least in part in planar manner against the housing (7), which is heated in this area, and has a high thermal conductivity matching in particular that of copper at least.

8. Device according to one of Claims 5 to 7, characterised in that the batten (15) has oblong holes (20) through which bolts (18) fastened at the front end (9) of the housing (7) are passed.

9. Device according to one of Claims 6 to 8, characterised in that the layers of material (21, 22) are joined to one another at predetermined connection points (28), at least one slit (23, 24) of each layer of material (21, 22) being arranged in the transverse direction between two connection points.

10. Device according to one of Claims 1 to 9, characterised in that the batten (15) is bent towards the departing web of material (2) in the region of the edge (17).

11. Device according to one of Claims 1 to 9, characterised in that the batten (15') is angled in the region of the edge (17') towards the incoming web of material at an angle (a) in the range of 30° to 70°.

12. Device according to one of Claims 1 to 11, characterised in that arranged on the rear end (10) of the housing is a second batten (31) projecting over the treatment side (8) in the direction of the web of material (2) whose edge facing towards the web of material (2) may have its curvature adjusted.

13. Device according to one of Claims 1 to 12, characterised in that the housing (7) has an at least partially sloping rear end (10) on which a sealing strip (29) is arranged.

14. Device according to Claim 13, characterised in that the sealing strip (29) is constructed of a plastic having low resistance to abrasion.

15. Device according to Claim 13 or 14, characterised in that the sealing strip (29) is connected to the housing (7) by a quick-change connector (30).

16. Process for moistening a passing web of material (2) with the aid of steam in which at least one jet of stream is directed against the web of material and prior to the application of the steam the layer of air adhering to the web of material (2) is removed at least in part by turbulence or stripping, the web of material being guided as a constriction of a gap located ahead of the jet of steam which is also limited by an edge (17) of a batten (15) and the width of which is adjustable, characterised in that the curvature of the edge (17) transverse to the direction of travel of the web of material (2) is adjusted in such a way that the edge (17) follows an arching of the web of material (2) transverse to its direction of travel.

17. Process according to Claim 16, characterised in that the width of the gap can be adjusted within the range of 2 to 12 mm.

18. Process according to Claim 16 or 17, characterised in that the gap is set to a constant width (A) in the direction transverse to the motion of the web of material (2) .

19. Process according to one of Claims 16 to 18, characterised in that the removal of the layer of air by turbulence or stripping takes place at the beginning or immediately ahead of the gap against which a pressure from steam is applied counter to the direction of travel of the web of material.

## Revendications

1. Dispositif pour humidifier une bande de matériau (2) en mouvement au moyen de vapeur, comportant un bâti (7) qui présente une face pour le traitement (8) tournée vers la bande de matériau (2) et munie d'ouvertures (12) pour la sortie de vapeur et une face avant (9) à l'extrémité de la face pour le traitement (8) située du côté de l'alimentation, un listeau (15) étant agencé, dans le sens de marche de la bande de matériau (2), en avant de la face pour le traitement (8), en particulier dans la zone de la face avant (9) qui fait saillie au-dessus de la face pour le traitement (8) au moins sur une partie de sa longueur en direction de la bande de matériau (2) et étant muni d'une arête (17) tournée vers la bande de matériau (2), caractérisé en ce que le listeau (15) est disposé mobile contre le bâti (7) de façon à ce qu'un écartement (A) soit établi et ajusté entre la bande de matériau et l'arête tournée vers la bande de matériau.

2. Dispositif selon la revendication 1, caractérisé en ce que l'arête (17) est cintrée perpendiculairement au sens de marche de la bande de matériau (2), et en ce que le cintrage est réglable.

3. Dispositif selon l'une des revendications 1 et 2, caractérisé en ce que l'arête (17) présente sur toute la largeur de la bande de matériau (2) un écartement (A) constant par rapport à la bande de matériau (2).

4. Dispositif selon la revendication 3, caractérisé en ce que l'écartement (A) est situé dans une plage de 2 à 12 mm.

5. Dispositif selon l'une quelconque des revendications 1 à 4, caractérisé en ce que le listeau (15) présente des rainures (23, 24) qui partent de l'arête (25) opposée à l'arête (17) et se terminent le cas échéant dans des trous (26, 27) dont le diamètre est plus grand que la largeur des rainures (23, 24).

6. Dispositif selon la revendication 5, caractérisé en ce que le listeau (15) est composé d'au moins deux couches de matériau (21, 22), chaque couche de matériau (21, 22) présentant des rainures (23, 24), et les rainures (23, 24) étant disposées décalées les unes par rapport aux autres.

7. Dispositif selon la revendication 6, caractérisé en ce que l'une des deux couches de matériau (21) est appliquée, au moins partiellement à plat, contre le bâti (7), lequel est chauffé à cet endroit et présente une bonne conductibilité thermique qui, en particulier, correspond au moins à celle du cuivre.

8. Dispositif selon l'une quelconque des revendications 5 à 7, caractérisé en ce que le listeau (15) présente des trous longitudinaux (20) au travers desquels sont guidés des boulons filetés (18) fixés à la face avant (9) du bâti (7).

9. Dispositif selon l'une quelconque des revendications 6 à 8, caractérisé en ce que les couches de matériau (21, 22) sont fixées l'une à l'autre en des points de jonction prédéterminés (28), au moins une rainure (23, 24) de chaque couche de matériau (21, 22) étant disposée entre deux points de jonction (28) se succédant dans la direction transversale.

10. Dispositif selon l'une quelconque des revendications 1 à 9, caractérisé en ce que le listeau (15) est recourbé, dans la zone de l'arête (17), dans le sens du défilement de la bande de matériau (2).

11. Dispositif selon l'une quelconque des revendications 1 à 9, caractérisé en ce que le listeau (15') est plié, dans la zone de l'arête (17'), dans le sens du défilement de la bande de matériau, selon un angle (a) situé dans la plage de 30° à 70°.

12. Dispositif selon l'une quelconque des revendications 1 à 11, caractérisé en ce que, sur la face arrière (10) du bâti, dans le sens de marche de la bande de matériau, est agencé un second listeau (31) faisant saillie au-dessus de la face pour le traitement (8), dont l'arête tournée vers la bande de matériau (2) est réglable quant à son cintrage.

13. Dispositif selon l'une quelconque des revendications 1 à 12, caractérisé en ce que le bâti (7) présente une face arrière (10) au moins partiellement chanfreinée, sur laquelle est agencé un listeau d'étanchéité.

14. Dispositif selon la revendication 13, caractérisé en ce que le listeau d'étanchéité (29) est constitué d'une matière plastique qui résiste moins à l'abrasion.

15. Dispositif selon l'une des revendications 13 et 14, caractérisé en ce que le listeau d'étanchéité (29) est fixé au bâti (7) par un raccord à serrage rapide (30).

16. Procédé pour humidifier une bande de matériau (2) en mouvement au moyen de vapeur, dans lequel au moins un jet de vapeur est dirigé contre la bande de matériau et, avant l'application de la vapeur, la couche d'air qui adhère à la bande de matériau (2) est au moins partiellement mise en tourbillons ou décollée, la bande de matériau étant guidée en tant que délimitation d'une fente s'étendant devant le jet de vapeur, qui est aussi délimitée par une arête (17) d'un listeau (15) et dont l'épaisseur est réglable, caractérisé en ce que le cintrage de l'arête (17) perpendiculairement au sens de la marche de la bande de matériau (2) est réglé de sorte que l'arête (17) suit la courbure de la bande de matériau (2) perpendiculairement au sens de sa marche.

17. Procédé selon la revendication 16, caractérisé en ce que l'épaisseur de la fente est réglable dans une plage de 2 à 12 mm.

18. Procédé selon l'une des revendications 16 et 17, caractérisé en ce que la fente est réglée à une épaisseur (A) restant constante perpendiculairement au sens de la marche de la bande de matériau (2).

19. Procédé selon l'une quelconque des revendications 16 à 18, caractérisé en ce que la mise en tourbillons ou le décollement de la couche d'air se produit au début ou directement avant la fente, qui est attaquée par une pression de vapeur dirigée en sens inverse au sens de la marche de la bande de matériau.
